# EUROPÄISCHE PATENTSCHRIFT

(11) **EP 0 733 735 B1**
(45) Veröffentlichungstag und Bekanntmachung des Hinweises auf die Patenterteilung: **24.01.2001**
(21) Anmeldenummer: 96102508.7
(22) Anmeldetag: 20.02.1996
(51) Int. Cl.: D21F 1/08, D21F 1/66

(54) **Nasspartie einer Papiermaschiene**
Wet end of a papermachine
Partie humide d'une machine à papier

(30) Priorität: 20.03.1995 DE 19509522
(43) Veröffentlichungstag der Anmeldung: 25.09.1996
(73) Patentinhaber: Voith Paper Patent GmbH, 89522 Heidenheim (DE)
(72) Erfinder: Begemann, Ulrich, D-89522 Heidenheim (DE); Thomas, Dirk, D-89522 Heidenheim (DE)
(74) Vertreter: Dr. Weitzel & Partner

(56) Entgegenhaltungen:
- EP-A- 0 600 251
- DE-A- 4 239 647

## Beschreibung

Die Erfindung betrifft eine Naßpartie einer Papiermaschine gemäß dem Oberbegriff von Anspruch 1 (siehe DE-A-239 647).

Besonders entscheidende Komponenten einer solchen Naßpartie ist die in Anspruch 1 genannte Strömungskammer mit Auslaufdüse (der sogenannte Stoffauflauf). Dieser bestimmt in entscheidendem Maße die Qualität der erzeugten Faserstoffbahn.

Die wichtigsten Qualitätsanforderungen betreffen die Faserorientierung im Stoffstrahl, der die Auslaufdüse verläßt, und damit in der Papierbahn nach deren Fertigstellung, sowie das Flächengewichtsprofil, d.h. die Verteilung des Flächengewichtes quer zur Laufrichtung der Papierbahn wie auch längs hierzu.

Aufgrund neuerer Entwicklungen ist es gelungen, das Flächengewichtsquerprofil in hervorragender Weise unter Kontrolle zu bringen. Dies geschieht durch das Einleiten von Verdünnungswasser in die aus dem Verteiler kommenden Teilströme.

Als Verdünnungswasser wird bevorzugt Siebwasser verwendet, d.h. das Wasser, das beim Blattbildungsprozeß von den Faserstoffen abgetrennt wird. Dieses Siebwasser wird in einem Auffangtrog aufgefangen, dem sogenannten Siebschiff, von wo aus es in eine Siebwasserbütte relativ großen Volumens gelangt. Die Verwendung von Siebwasser ist aus verschiedenen Gründen günstiger als die Verwendung von Frischwasser. Dies bedeutet nämlich eine Einsparung an Frischwasser. Außerdem werden die im Siebwasser noch enthaltenen wertvollen Faserstoffe und Füllstoffe wiederverwendet. Dabei sind Verbindungsleitungen vorgesehen, die eine leitende Verbindung zwischen der Siebwasserbütte und den Teilstromleitungen zur Strömungskammer herstellen.

Das Aufrechterhalten eines konstanten Flächengewichtsprofiles über die Breite der Papierbahn hinweg gelingt aufgrund der genannten modernen Entwicklung weitgehend in perfekter Weise. Es hat sich jedoch gezeigt, daß das Flächengewicht der Papierbahn auch bei diesem Prinzip der Flächengewichts-Querprofilregelung über längere Zeitspannen hinweg nicht konstant bleibt. Die Gründe entsprechen im wesentlichen denen der konventionellen Querprofilregelung. Dies bedeutet z.B., daß die Papierbahn im Verlaufe von Stunden der Produktion im Flächengewicht schwankt. Was sich ändert, ist somit das Längsprofil des Flächengewichtes. Das Querprofil kann durchaus weitgehend konstant bleiben.

Es hat nicht an Versuchen gefehlt, die Ursachen zu erkennen und zu bekämpfen. So hat man versucht, mit Mitteln der Regelung Einfluß zu nehmen und bei Abweichungen entsprechend mehr oder weniger Faser- und Füllstoffe in die Teilstromleitungen einzuspeisen. Dies hatte jedoch insofern keinen Erfolg, als die Abweichungen des Flächengewichtes in Längsrichtung nach deren Erkennen bereits aufgetreten waren, so daß der regelnde Eingriff durch entsprechendes Einspeisen von Verdünnungswasser zu spät kam. Der Zeitraum zwischen Auftreten der Störung und Korrektureingriff ist zumeist erheblich, da die Erfassung gesicherter Meßwerte sehr zeitintensiv ist.

Der Erfindung liegt die Aufgabe zugrunde, eine Naßpartie gemäß dem Oberbegriff von Anspruch 1 derart zu gestalten, daß Flächengewichtsschwankungen weitgehend unterdrückt werden.

Diese Aufgabe wird durch die kennzeichnenden Merkmale von Anspruch 1 gelöst.

Die Erfinder haben im einzelnen folgendes erkannt: Insbesondere bei Papieren mit hohem Feinstoffgehalt oder hohem Füllstoffgehalt sowie mit hohen Anforderungen an die Blattbildung während der Produktion kommt es zu einer geringfügigen Schwankung der sogenannten Retention. Damit bezeichnet man das Maß, mit welchem Feinstoffe oder Füllstoffe in dem sich bildenden Papierblatt verbleiben und somit nicht durch das Sieb hindurchtreten. Eine solche Schwankung der Retention bedeutet aber gleichzeitig eine Veränderung der Stoffdichte des Siebwassers. Da das Siebwasser - wie erwähnt - zur Korrektur der Stoffdichte der Teilströme verwendet wird, hat dies natürlich auch hierauf seinen Einfluß.

Eine wichtige Erkenntnis besteht jedoch in folgendem: Ändert sich die Stoffdichte des Siebwassers beim Hindurchtreten durch das Sieb während eines bestimmten Zeitpunktes, so bleibt die Stoffdichte des Siebwassers an jener Stelle, an der aus der Siebwasserbütte Siebwasser entnommen wird, zunächst noch eine ganze Zeitspanne unverändert. Dies bedeutet weiterhin, daß den aus dem Verteiler kommenden Hauptströmen noch eine ganze Weile Siebwasser der "falschen" Stoffdichte zugeführt wird.

Wird gemäß der Erfindung statt dessen die Verdünnungswasserleitung unmittelbar an den Auffangtrog angeschlossen, so bedeutet dies, daß bei einer Änderung der Retention und damit der Stoffdichte des anfallenden Verdünnungswassers dieses auf direktem Weg zu den Teilstromleitungen gelangt, und zwar mit der "richtigen" Stoffdichte.

Dies läßt sich an folgendem Beispiel verdeutlichen: Geht die Retention aus irgendwelchen Gründen kurzzeitig zurück, und gelangt somit mehr Feinstoff und mehr Füllstoff in das Siebwasser, so hat dies eine höhere Stoffdichte. Genau dieses Siebwasser wird praktisch im selben Augenblick eingespeist und erhöht damit gleichmäßig über die Maschinenbreite den Fein- und Füllstoffgehalt im Düsenraum. Diese Stoffdichteerhöhung kompensiert die geringere Retention. Es existiert somit ein sehr dynamischer Selbstregeleffekt. Das System ist somit verblüffend einfach, indem es praktisch in einer engeren Kreislaufführung des Siebwassers besteht.

Die Erfindung ist anhand der Zeichnung näher erläutert.

Dort ist eine Naßpartie einer Papiermaschine dargestellt. Man erkennt aus Figur 1 die folgenden Elemente:

Ein Verteiler 1 mit vertikaler Längsachse weist einen Anschluß 1.1 zum Zuführen eines Hauptstromes einer Stoffsuspension auf. Dieser Hauptstrom kommt von einer hier nicht gezeigten Stoffaufbereitungsanlage. Der Verteiler hat im vorliegenden Falle kreisrunden Querschnitt.

Der Verteiler 1 weist ferner eine Vielzahl von Anschlüssen auf, die sich in ein und derselben Ebene befinden. Im vorliegenden Falle sind lediglich die Anschlüsse 1.2 und 1.3 zu sehen. Von jedem Anschluß ist eine Schlauchleitung abgeführt - siehe die Schlauchleitungen 1.22, 1.33, 1.44 und 1.55. Diese Schlauchleitungen sind zu einer maschinenbreiten Strömungskammer 2 geführt. Diese hat entsprechende Anschlußstutzen 2.2, 2.3, 2.4 und 2.5, sowie - auf der Austrittsseite - eine Auslaßdüse 2.1. Siehe auch Figur 2.

Die Schlauchleitungen 1.22, 1.33, 1.44 und 1.55 sind in der Praxis wesentlich zahlreicher als hier gezeigt, sie haben zweckmäßigerweise alle dieselbe Länge. Die Einlaßstutzen zur Düsenkammer 2 befinden sich wiederum in ein und derselben Horizontalebene. Sie haben vorzugsweise ein und denselben gegenseitigen Abstand.

Die Düsenkammer 2 kann in ihrem Inneren Trennwände aufweisen, die hier nur gestrichelt dargestellt sind, und die in Vertikalebenen liegen. Falls sie vorgesehen sind, so erstrecken sie sich entweder über die gesamte Länge der Düsenkammer 2 oder nur über einen Teil hiervon.

Die Siebpartie 3 umfaßt in bekannter Weise ein Langsieb 3.1, eine Brustwalze 3.2, eine Umlenkwalze 3.3 sowie eine Vielzahl von Leitwalzen 3.4.

Grundsätzlich ist auch die Kombination des erfindungsgemäßen Gedanken mit einem Hybridformer oder Doppelsiebformer möglich.

Unter dem Langsieb befindet sich ein Auffangtrog 4 sowie ein Siebwasserbehälter 5. Diese beiden gehen ineinander über, so daß das Wasser, welches beim Papierherstellungsprozeß durch das Sieb 3.1 hindurch entwässert wird, in den Auffangtrog 4 und damit auch in den Siebwasserbehälter 5 gelangt.

Das Siebwasser wird bekanntlich zum Verdünnen des Hauptstromes der Stoffsuspension verwendet. Im vorliegenden Falle wird es gemäß der Erfindung an einer ganz bestimmten Stelle vom Auffangtrog abgeführt - siehe die Anschlußstelle 4.1. Das Abziehen geschieht mittels einer Pumpe 6, an die eine Druckleitung 6.1 angeschlossen ist. Die Druckleitung 6.1 verzweigt sich in Leitungen 6.2, 6.3, 6.4 und 6.5. Leitung 6.2 mündet in Schlauchleitung 1.22 ein, Leitung 6.3 in Schlauchleitung 1.33, Leitung 6.4 in Schlauchleitung 1.44 und Leitung 6.5 in Schlauchleitung 1.55.

Wie man weiterhin sieht, enthalten die Verzweigungsleitungen des Siebwassers, nämlich die Leitungen 6.2, 6.3, 6.4 und 6.5, Ventile, mit denen der Zustrom des zur Verdünnung dienenden Siebwassers zu den Schlauchleitungen 1.22, 1.33, 1.44 und 1.55 in regelbarer Weise eingestellt werden kann. Fakultativ können auch (außerdem) in den Schlauchleitungen Ventile vorgesehen werden. Die einzelnen, in den Schlauchleitungen geführten Teilströme gelangen somit zur Strömungskammer 2, wobei sie genau den richtigen Faserstoffgehalt aufweisen.

Aufgrund der Lage der Anschlußstelle 4.2 wird gemäß der Erfindung das Siebwasser in einem sehr engen Kreislauf zu den Verbrauchsstellen geführt. Die Regelung ist eine sehr rasche, d.h. ohne große zeitliche Verzögerung, so daß man von einem dynamischen Selbstregeleffekt sprechen könnte.

Gemäß der Erfindung kann auch statt des Anschlusses der Verdünnungswasserleitungen unmittelbar an den Auffangtrog vorgesehen werden, daß die Verdünnungswasserleitungen und/oder die Teilstromleitungen des Haupt- und/oder Gemischstromes Anschlüsse zum Einleiten von Chemikalien, wie Retentionsmittel, oder von zusätzlichen Faserstoffsuspensionen oder feinstoffhaltigen Suspensionen aufweisen.

Auch ist eine Kombination aus diesen beiden Hauptgedanken - Anspruch 1 und Anspruch 2 mit seinen Untergedanken - möglich.

Es lassen sich somit Längsprofilschwankungen, d.h. Schwankungen über der Zeitdauer, entweder durch den Selbstregeleffekt gemäß dem ersten Hauptgedanken der Erfindung, oder durch Retentionsmittelzugabe gemäß dem zweiten Hauptgedanken der Erfindung kompensieren.

Wird gemäß dem zweiten Hauptanspruch Retentionsmittel zugegeben, so geschieht dies aus folgenden Gründen: Das Retentionsmittel muß mit denjenigen Bestandteilen bevorzugt in Verbindung gebracht werden, die ein schlechtes Retentionsverhalten haben; im Siebwasserstrom liegen besonders hohe Feinstoff- und Füllstoffanteile vor.

Dies ergibt bei Retentionsmittelzugabe in den Siebwasserstrom ein besseres Regelverhalten. Die Einschwingzeiten des Regelvorganges werden kleiner, und man braucht zum Erzielen einer bestimmten Retention weniger Retentionsmittel zuzugeben.

Die Retentionsmittelzugabe erfolgt bevorzugt im Verhältnis der Fein- und Füllstoffe im Hauptstrom und im Verdünnungsstrom in den Haupt- und Verdünnungswasserstrom. Durch Abweichen von dieser Aufteilung oder Variation der absoluten Menge kann das Regelverhalten gezielt beeinflußt werden.

Die Erfindung läßt sich anwenden bei Naßpartien, bei denen einer einzigen Düsenkammer zwei oder mehrere Verteiler zugeordnet sind, bei einem Mehrschicht-Stoffauflauf. Es ist auch möglich, die Erfindung bei Mehrlagen-Stoffaufläufen anzuwenden, bei denen zunächst eine erste Faserstofflage gebildet wird, auf die eine zweite Lage aufgelegt wird, erzeugt von einem Sekundär-Stoffauflauf, usw.

## Patentansprüche

1. Naßpartie einer Papiermaschine
1.1 mit einem Verteiler, dem ein Hauptstrom einer Stoffsuspension zugeführt wird, und der eine Vielzahl von Anschlüssen aufweist;
1.2 die Anschlüsse sind mittels Teilstromleitungen mit einer maschinenbreiten Strömungskammer verbunden, die eine maschinenbreite Auslaufdüse aufweist (Stoffauflauf);
1.3 die Teilstromleitungen sind (mittelbar oder unmittelbar) an die Strömungskammer angeschlossen;
1.4 der Auslaufdüse ist mindestens ein umlaufendes Bahnbildungssieb nachgeschaltet;
1.5 dem Sieb ist mindestens ein Auffangtrog zugeordnet sowie gegebenenfalls ein Siebwasserbehälter zur Aufnahme des vom Auffangtrog aufgefangenen Siebwassers;
1.6 es sind Verdünnungswasserleitungen zum Einleiten von Siebwasser in die Teilstromleitungen zwecks Einstellens der Stoffdichte der Teilströme vorgesehen;
1.7 die Verdünnungswasserleitungen sind unmittelbar an den Auffangtrog bzw. das Leitungssystem zur Siebwasserbütte angeschlossen;
gekennzeichnet durch die folgenden Merkmale:
1.8 die über die Verdünnungsleitungen eingeleiteten Siebwassermengen werden aufgrund des unmittelbaren Anschlusses der Verdünnungsleitungen an den Auffangtrog bzw. das Leitungssystem der Siebwasserbütte derart schnell und geregelt zugeführt, daß Längsprofilschwankungen im Papierherstellungsprozeß kompensiert werden;
1.9 bei der Regelung der Siebwassermengen wird als Meßgröße die Siebwasser-Stoffdichte oder die Hauptstrom-Stoffdichte verwendet.

2. Naßpartie einer Papiermaschine gemäss Anspruch 1,
gekennzeichnet durch die folgenden Merkmale:
2.1 die Verdünnungswasserleitungen oder die Hauptstromleitung oder die Teilstromleitungen weisen Anschlüsse zum Einleiten von Chemikalien oder von zusätzlichen Faserstoffsuspensionen und Feinstoffsuspensionen auf;
2.2 die zusätzlich eingeleiteten Chemikalien oder Faserstoffsuspensionen und Feinstoffsuspensionen werden derart geregelt zugeführt, daß Längsprofilschwankungen im Papierherstellungsprozeß kompensiert werden.

## Claims

1. Wet end of a papermachine
1.1 having a distributor to which a main stream of a stock suspension is fed, and which has a large number of connections;
1.2 the connections are connected by means of partial-stream lines to a machine-width flow chamber which has a machine-width outlet slice (flow box);
1.3 the partial stream lines are connected (indirectly or directly) to the flow chamber;
1.4 at least one circulating web-forming wire is connected downstream of the outlet slice;
1.5 the wire is assigned at least one connecting trough and, if appropriate, a backwater container to hold the backwater collected by the collecting trough;
1.6 dilution-water lines are provided to introduce backwater into the partial-stream lines for the purpose of adjusting the consistency of the partial streams;
1.7 the dilution-water lines are connected directly to the collecting trough or the line system to the backwater chest;
characterized by the following features:
1.8 the quantities of backwater introduced via the dilution lines are fed rapidly and under control, because of the direct connection of the dilution lines to the collecting trough or the line system of the backwater chest, in such a way that longitudinal profile fluctuations in the paper manufacturing process are compensated for;
1.9 in controlling the quantities of backwater, the measured variable used is the backwater consistency or the main stream consistency.

2. Wet end of a papermachine according to Claim 1, characterized by the following features:
2.1 the dilution-water lines or the main stream line or the partial-stream lines have connections for the introduction of chemicals or of additional fibrous stock suspensions and fines suspensions;
2.2 the chemicals or fibrous stock suspensions and fines suspensions additionally introduced are fed in a controlled manner in such a way that longitudinal profile fluctuations in the paper manufacturing process are compensated for.

## Revendications

1. Partie humide d'une machine à papier
1.1 avec un distributeur, auquel est envoyé un courant principal d'une suspension de matière, et qui présente une pluralité de raccords;
1.2 les raccords sont raccordés au moyen de canalisations de courants partiels à une chambre d'écoulement ayant la largeur de la machine, qui présente une buse de sortie ayant la largeur de la machine (caisse de tête);
1.3 les canalisations de courants partiels sont raccordées (directement ou indirectement) à la chambre d'écoulement;
1.4 la buse de sortie est suivie d'au moins un tamis sans fin de formation de trajectoire;
1.5 au tamis est associé au moins un bac de réception ainsi que le cas échéant un récipient d'eau de retour pour recevoir l'eau de retour recueillie par le bac de réception;
1.6 il est prévu des canalisations d'eau de dilution pour l'introduction d'eau de retour dans les canalisations de courants partiels dans le but d'ajuster la densité de matière dans les courants partiels;
1.7 les canalisations d'eau de dilution sont raccordées directement au bac de réception, respectivement au réseau de canalisations vers le bac d'eau de retour;
caractérisée par les caractéristiques suivantes:
1.8 les quantités d'eau de retour introduites par les canalisations de dilution sont, en raison du raccordement direct des canalisations de dilution au bac de réception, respectivement au réseau de canalisations du bac d'eau de retour, envoyées d'une façon rapide et contrôlée telle que des variations de profil longitudinal dans le processus de fabrication du papier soient compensées;
1.9 pour la régulation des quantités d'eau de retour, on utilise comme grandeur de mesure la densité de matière de l'eau de retour ou la densité de matière du courant principal.

2. Partie humide d'une machine à papier suivant la revendication 1, caractérisée par les caractéristiques suivantes:
2.1 les canalisations d'eau de dilution ou la canalisation du courant principal ou les canalisations de courants partiels présentent des raccords pour l'introduction de produits chimiques ou de suspensions de matières fibreuses et de suspensions de matières fines supplémentaires;
2.2 les produits chimiques ou les suspensions de matières fibreuses et les suspensions de matières fines introduits en plus sont introduits d'une façon contrôlée telle que des variations de profil longitudinal dans le processus de fabrication du papier soient compensées.
